# EUROPÄISCHE PATENTSCHRIFT

(11) **EP 0 416 357 B1**
(45) Veröffentlichungstag und Bekanntmachung des Hinweises auf die Patenterteilung: **22.06.1994**
(21) Anmeldenummer: 90115912.9
(22) Anmeldetag: 20.08.1990
(51) Int. Cl.: B21C 47/30

(54) **Haspel für Walzband**
Coiler for rolled strip
Dévidoir pour rubans laminés

(30) Priorität: 04.09.1989 DE 3929208; 25.11.1989 DE 3939119
(43) Veröffentlichungstag der Anmeldung: 13.03.1991
(73) Patentinhaber: SMS SCHLOEMANN-SIEMAG AKTIENGESELLSCHAFT, 40237 Düsseldorf (DE)
(72) Erfinder: Rothenpieler, Manfred, D-5900 Siegen (DE)
(74) Vertreter: Müller, Gerd, Dipl.-Ing.

(56) Entgegenhaltungen:
- DE-A- 2 101 145
- DE-B- 1 080 051
- DE-B- 2 120 741
- US-A- 2 256 400

## Beschreibung

Die Erfindung betrifft einen Haspel für Walzband nach dem Oberbegriff des Anspruchs 1.

Derartige Haspel sind z.B. durch die DE-C-17 52 185 bekanntgeworden. Hier werden die Segmente über Kniehebel durch Federn in Spreizstellung gehalten. Die Federn müssen den beim Aufwickeln von Band entstehenden Kräften, die versuchen, ein Entspannen der Haspeltrommel zu bewirken, entgegenwirken. Gleichzeitig müssen die Kräfte dieser Federn so bemessen sein, daß es zwischen den Segmenten und dem zu wickelnden Band zu Reibschluß kommt, ohne daß das Band auf der Haspeltrommel schlupfen kann.

Die Betreiber von Haspeln sind bestrebt, immer größere Bandzüge zu fahren und größere Coildurchmesser zu wickeln. Den dadurch auftretenden höheren Radialkräften, die eine axiale Verschiebung des Stempels gegen die Federkraft bewirken und den höheren zu übertragenden Drehmomenten müssen die Spreizfedern gewachsen sein. Bei den großen Federwegen und den hohen auftretenden Kräften der bekannten Haspel verschleißen diese Federn jedoch sehr schnell. Hinzu kommt, daß Haspel mit zunehmenden Drehzahlen betrieben werden sollen, so daß auf die Kniehebel hohe Fliehkräfte wirken, die eine zusätzliche Belastung der Federn sowie der Schubkulissen für die Kniehebel bewirken. Durch steigenden Bandzug, größere Coildurchmesser und steigende Drehzahlen sind diese bekannten Spreiz/Entspreizsysteme an die Grenzen ihrer Einsetzbarkeit gestoßen.

Diesen neuen Anforderungen würden die ebenfalls bekannten Haspel, deren Spreiz/Entspreizsysteme aus Kolben-Zylinder-Einheiten bestehen, teilweise noch gerecht werden. Nachteilig an diesen Spreiz/Entspreizsystemen ist jedoch, daß sehr anfällige Drehzuführungen für die Kolben-Zylinder-Einheiten benötigt werden. Zudem können diese Haspel nicht mehr direkt über einen an die Antriebswelle angeflanschten Motor angetrieben werden. Haspel mit indirektem Antrieb haben jedoch bekanntlich erhebliche Nachteile, wie z.B. hohe Massenträgheit, niedrige Drehzahlgrenze, geringe Steifigkeit, große Wälzlager, Trommelkollaps bei Störungen in der Medienzufuhr, schlechtes dynamisches Verhalten, usw.

Der Erfindung liegt die Aufgabe zugrunde, einen Haspel für Walzband dahingehend auszubilden, daß er bei hohem Bandzug und hohen Umdrehungszahlen Coils mit großen Durchmessern zu wickeln vermag.

Diese Aufgabe wird durch die Merkmale des Anspruchs 1 gelöst. Weitere Merkmale der Erfindung lassen sich den Unteransprüchen entnehmen.

Die Erfindung wird anhand zweier Ausführungsbeispiele näher erläutert. Dabei zeigen
- Figur 1: das Gesamtkonzept eines Haspels,
- Figur 2a: einen Ausschnitt des Haspels im Bereich der Spreiz/Entspreizvorrichtung in entspreizter Stellung nach dem ersten Ausführungsbeispiel,
- Figur 2b: einen Ausschnitt nach Fig. 2a in gespreizter Stellung,
- Figur 3: eine schematische Seitenansicht der Spreiz/Entspreizvorrichtung,
- Figur 4a: einen Ausschnitt des Haspels im Bereich der Spreiz/Entspreizvorrichtung in gespreizter Stellung nach dem zweiten Ausführungsbeispiel, und
- Figur 4b: einen Ausschnitt nach Fig. 4a in entspreizter Stellung.

Figur 1 zeigt einen Haspel, dessen Trommel 1 spreizbewegbare Segmente 2 besitzt. Die Segmente 2 weisen keilförmig angeordnete Gleitflächen 3 auf, die sich axial verschiebbar gegen die als Hohlwelle ausgebildete Haspelwelle 4 abstützen. Die Segmente 2 sind über einen Anschlußflansch 5 mit dem Stempel 6 verbunden. Der Stempel 6 ist in der Haspelwelle 4 axial verschiebbar geführt. Zwischen der Haspelwelle 4 und dem Anschlußflansch 5 ist eine Entspreizfeder 7 angeordnet. Mit dem dem Anschlußflansch 5 abgewandten Ende des Stempels 6 ist die Antriebswelle 8 fest verbunden. Im Bereich der Antriebswelle 8 weist die Haspelwelle 4 eine Vielkeil-Innenverzahnung 9 auf. In die Vielkeil-Innenverzahnung 9 greift eine Vielkeil-Außenverzahnung 10 der Antriebswelle 8 ein. Die Haspelwelle 4 ist über Lager 11 im Haspelständer 12 gelagert.

Das dem Anschlußflansch 5 abgewandte freie Ende der Haspelwelle 4 ist mit einem Ringflansch 13 versehen. An dem Ringflansch 13 legen sich Distanzblöcke 14' an. Auf der Antriebswelle 8 ist ein Druckstück 15 geführt. Das Druckstück 15 weist einen Ringansatz 16 auf. An der Antriebswelle 8 sitzt ein Anschlagring 17. Zwischen dem Anschlagring 17 und dem Druckstück 15 ist eine Spannfeder 18 angeordnet, die das Druckstück 15 gegen die Distanzblöcke 14' und diese gegen die Haspelwelle 4 spannen. Am freien Ende der Antriebswelle 8 ist ein Motor 19 direkt angeflanscht. Zwischen dem Ringflansch 13 und dem Ringansatz 16 ist eine Spreiz/ Entspreizvorrichtung 20 vorgesehen. Die Spreiz/Entspreizvorrichtung 20 ist fest mit dem Haspelständer 12 verbunden.

Die Spreiz/Entspreizvorrichtung 20 besteht aus einem Rahmen 21, der das Druckstück 15 umschließt. Der Rahmen 21 ist fest mit dem Haspelständer 12 verbunden. Der Rahmen 21 weist vier Bohrungen 22 auf, in denen vier Spreiz/Entspreizzylinder 23 geführt sind (siehe auch Fig. 3). Die Spreiz/Entspreizzylinder 23 besitzen je zwei Nasen 24, die in Nuten 25 des Rahmens 21 geführt sind (s. Fig. 2b). In den Nuten 25 befinden sich erste Federn 26, die die Spreiz/Entspreizzylinder 23 bei Nichtbeaufschlagung in eine Grundstellung verschieben, in der die Spreiz/ Entspreizzylinder 23 nicht mehr mit den im Betrieb rotierenden Ringflansch 13 und dem Ringansatz 16 in Kontakt kommen.

Den Figuren 2a und 2b ist zu entnehmen, daß am Ringflansch 13 ein Haltering 27 mit ringförmig angeschlossenem Widerlager 28 einstückig angeordnet ist. Die Distanzblöcke 14' sind zwischen dem Ringflansch 13 und dem Widerlager 28 geführt. Über zweite Federn 29 werden die Distanzblöcke 14' gegen die Antriebswelle 8 im Bereich des Spaltes zwischen dem Ringflansch 13 und dem Druckstück 15 vorgespannt. Die Distanzblöcke 14' weisen Keilführungen 30 auf. Den Keilführungen 30 sind im Ringflansch 13 dritte Federn 31 zugeordnet. Auf dem Druckstück 15 ist ein Ring 32 axial verschiebbar geführt. Der Ring 32 weist einen umlaufenden Anschlag 33 auf. Am Ring 32 sind der Anzahl der Distanzblöcke 14' entsprechend viele keilförmige Nasen 34 angebracht. Die Nasen 34 sind den Keilführungen 30 gegenüber angeordnet. Am Rahmen 21 sind zwei Stellzylinder 35 (siehe auch Fig. 3) angeordnet. Die Kolben der Stellzylinder 35 stehen dem Anschlag 33 gegenüber.

In Fig. 2a sind die Distanzblöcke 14' aus dem Spalt zwischen dem Ringflansch 13 und dem Druckstück 15 entfernt worden, indem die Stellzylinder 35 über den Anschlag 33 die keilförmigen Nasen 34 in die Keilführungen 30 eingeführt haben. Dadurch wurden die Distanzblöcke 14' nach außen verschoben. Die Entspreizfeder 7 hat über den Stempel 6, die Antriebswelle 8, den Anschlagring 17 und die Spannfeder 18 das Druckstück 15 gegen den Ringflansch 13 verschoben. Mit dieser Verschiebebewegung wurden die Segmente 2 entspreizend verschoben.

Für die Spreizbewegung (siehe Fig. 2b) wird der Stellzylinder 35 entlastet. Die dritte Feder 31 verschiebt die keilförmigen Nasen 34 aus den Keilführungen 30. Die Spreiz/Entspreizzylinder 23 werden beaufschlagt. Dabei legen sich die Kolben der Spreiz/Entspreizzylinder 23 an den Ringansatz 16 an. Bei weiterer Beaufschlagung der Spreiz/Entspreizzylinder 23 werden die Zylinder gegen die Kraft der ersten Federn 26 gegen das Widerlager 28 gedrückt. Eine weitere Beaufschlagung der Spreiz/Entspreizzylinder 23 bewirkt, daß das Druckstück 15 axial vom Ringflansch 13 beabstandet wird. Durch die Verschiebebewegung des Druckstücks 15 werden über die Spannfeder 18, den Anschlagring 17, die Antriebswelle 8 und den Stempel 6 die Segmente 2 in Spreizstellung verschoben. Entspricht der Abstand zwischen dem Druckstück 15 und dem Ringflansch 13 der Stärke der Distanzblöcke 14', so werden diese durch die zweite Feder 29 in den entsprechenden Spalt verschoben.

Nachdem die Distanzblöcke 14' zwischen dem Ringflansch 13 und dem Druckstück 15 plaziert sind, werden die Spreiz/Entspreizzylinder 23 entlastet. Dadurch werden die Zylinder durch die Kraft der ersten Federn 26 vom Widerlager 28 gelöst. Schließlich lösen sich die Kolben der Spreiz/Entspreizzylinder 23 vom Ringansatz 16, so daß zwischen der feststehenden Spreiz/Entspreizvorrichtung 20 und dem sich im Betrieb drehenden Haspel keine Verbindung mehr besteht.

Die Fig. 4a zeigt einen am Ringflansch 13' einstückig angeformten Führungsring 36. Zwischen dem Druckstück 15' und dem Führungsring 36 ist ein Distanzring 14'' vorgesehen. Der Distanzring 14'' ist auf dem Führungsring 36 axial fixiert und auf der Antriebswelle 8 drehbar gelagert. Der Distanzring 14'' weist stirnseitig eine Verzahnung 37 auf, die mit einer entsprechenden stirnseitigen Gegenverzahnung 38 am Druckstück 15' zusammenwirkt. Auf dem Führungsring 36 ist eine Schalthülse 39 axial verschiebbar geführt. Am Mantel des Führungsringes 36 ist eine Längsverzahnung 40 vorgesehen, in die eine Längs-Innenverzahnung 41 der Schalthülse 39 eingreift, so daß diese verdrehgesichert ist.

Das den Distanzring 14'' umgreifende Ende der Schalthülse 39 weist eine Innen-Schrägverzahnung 42 auf, in die eine am Distanzring 14'' vorgesehene Schrägverzahnung 43 eingreift. Der Spreiz/Entspreizzylinder 23' ist entsprechend dem in Fig. 2 gezeigten Spreiz/Entspreizzylinder 23 aufgebaut und montiert. Der Spreiz/Entspreizzylinder 23' vermag auf den Ringflansch 13' und den Ringansatz 16' einzuwirken.

In Fig. 4b ist einer der beiden Stellzylinder 35' des Haspels näher dargestellt. Der Kolben 44 des Stellzylinders 35' ist am Rahmen 21' befestigt. Weiterhin weist der Rahmen 21' eine Führung 45 auf, die koaxial zur Antriebswelle 8 ausgerichtet ist. Auf der Führung 45 ist ein Greifer 46 geführt. Der Greifer 46 ist mit dem Stellzylinder 35' verbunden und haltert diesen. Der Greifer 46 umgreift einen einstückig an der Schalthülse 39 angebrachten Ring 47 mit Spiel.

In Fig. 4a sind die jeweiligen Zähne der Verzahnungen 37 und 38 aufeinander ausgerichtet. Die Antriebswelle 8 und der Stempel 6 werden über die Spannfeder 18 und den Anschlagring 17 in Spreizstellung gehalten. In Spreizstellung sind sowohl der Spreiz/Entspreizzylinder 23' als auch der Stellzylinder 35' derart positioniert, daß keine Berührung mit den rotierenden Teilen des Haspels stattfindet.

Zum Entspreizen wird der Ringansatz 16' und damit das Druckstück 15' gegen die Kraft der Feder 18 mittels des Spreiz/Entspreizzylinders 23' vom Ringflansch 13' beabstandet. Damit ist der Distanzring 14'' nicht mehr zwischen dem Druckstück 15' und dem Führungsring 36 eingespannt; zwischen dem Distanzring 14'' und dem Druckstück 15' ist eine Lücke geschaffen. Der Distanzring 14'' kann vom Stellzylinder 35' über den Greifer 46 und die Schalthülse 39 so verdreht werden, daß die Zähne der jeweiligen Verzahnungen 37 und 38 auf entsprechende Zahnlücken der Verzahnungen 38 und 37 ausgerichtet sind. Wird nunmehr der Spreiz/Entspreizzylinder 23' entlastet, so werden die Zähne der Verzahnungen 37, 38 durch die Kraft der Federn 7 und 18 in die entsprechenden Zahnlücken verschoben. Damit wird der Stempel 6, der Anschlußflansch 5 und die Segmente 2 entspreizend beaufschlagt.

### Bezugszeichenübersicht

- 1: Trommel
- 2: Segmente
- 3: Gleitflächen
- 4: Haspelwelle
- 5: Anschlußflansch
- 6: Stempel
- 7: Entspreizfeder
- 8: Antriebswelle
- 9: Vielkeil-Innenverzahnung
- 10: Vielkeil-Außenverzahnung
- 11: Lager
- 12: Haspelständer
- 13: Ringflansch
- 13': Ringflansch
- 14: Distanzelement
- 14': Distanzblock
- 14'': Distanzring
- 15: Druckstück
- 15': Druckstück
- 16: Ringansatz
- 16': Ringansatz
- 17: Anschlagring
- 18: Spannfeder
- 19: Motor
- 20: Spreiz/Entspreizvorrichtung
- 21: Rahmen
- 21': Rahmen
- 22: Bohrung
- 23: Spreiz/Entspreizzylinder
- 23': Spreiz/Entspreizzylinder
- 24: Nase
- 25: Nut
- 26: erste Feder
- 27: Haltering
- 28: Widerlager
- 29: zweite Feder
- 30: Keilführung
- 31: dritte Feder
- 32: Ring
- 33: Anschlag
- 34: Keilförmige Nase
- 35: Stellzylinder
- 35': Stellzylinder
- 36: Führungsring
- 37: Verzahnung
- 38: Verzahnung
- 39: Schalthülse
- 40: Längsverzahnung
- 41: Längsverzahnung
- 42: Innen-Schrägverzahnung
- 43: Schrägverzahnung
- 44: Kolben
- 45: Führung
- 46: Greifer
- 47: Ring

## Patentansprüche

1. Haspel für Walzband, dessen Trommel spreizbewegbare Segmente (2) aufweist, die sich mit keilförmig angeordneten Gleitflächen (3) axial verschiebbar gegen Keilflächen einer als Hohlwelle ausgebildeten Haspelwelle (4) abstützen, welche von einem relativ zur Haspelwelle (4) axial verchiebbaren Stempel (6) durchgriffen ist, dessen freies Ende mittels eines Anschlußflansches (5) zur Übertragung der Spreiz/ Entspreizbewegung mit den Segmenten (2) verbunden ist, wobei sich eine in Entspreizrichtung wirkende Entspreizfeder (7) einerseits am Anschlußflansch (5) und andererseits an der Haspelwelle (4) abstützt, sowie mit einer fest mit dem Stempel (6) verbundenen, in eine Vielkeilinnenverzahnung (9) der Haspelwelle (4) mit einer Vielkeilaußenverzahnung (10) eingreifende Antriebswelle (8),
**dadurch gekennzeichnet,**
daß die Haspelwelle (4) an ihrem der Antriebswelle zugewandten freien Ende einen Ringflansch (13, 13') aufweist, an den Distanzelemente (14) anlegbar sind,
daß auf der aus der Haspelwelle (4) herausragenden Antriebswelle (8) ein Druckstück (15, 15') axial beweglich geführt ist, das einen Ringansatz (16, 16') aufweist,
daß im Raum zwischen dem Ringflansch (13, 13') und dem Ringansatz (16, 16') mit Abstand zu diesen eine Spreiz/Entspreizvorrichtung (20) ortsfest vorgesehen ist,
daß mittels der Spreiz/Entspreizvorrichtung (20) das Druckstück (15, 15') gegen die Kraft einer Spannfeder (18) und gegebenenfalls gegen die Kraft der Entspreizfeder (7) von dem Ringflansch (13, 13') beabstandbar ist,
daß im beabstandeten Zustand die Distanzelemente (14) in bzw. außer Wirkstellung bringbar sind und
daß bei in Wirkstellung gebrachten Distanzelementen (14) nach Entlastung der Spreiz/Entspreizvorrichtung (20) das Druckstück (15, 15') mittels der Spannfeder (18) die Distanzelemente (14) gegen den Ringflansch (13, 13') verspannt.

2. Haspel nach Anspruch 1,
**dadurch gekennzeichnet,**
daß als Distanzelemente (14) mindestens drei Distanzblöcke (14') vorgesehen sind, die am Ringflansch (13) normal zur Antriebswelle (8) geführt sind,
daß am Ringflansch (13) einstückig ein Haltering (27) mit ringförmig ausgebildetem Widerlager (28) angeordnet ist,
daß die Distanzblöcke (14') über zwischen diesen und dem Haltering (27) angeordnete zweite Federn (29) gegen die Antriebswelle (8) vorgespannt sind, und
daß in die Distanzblöcke (14') Keilführungen (30) eingearbeitet sind.

3. Haspel nach Anspruch 2,
**dadurch gekennzeichnet,**
daß ein mit einem Anschlag (33) versehener Ring (32) coaxial auf dem Druckstück (15) geführt ist, und
daß der Ring (32) eine der Anzahl der Distanzblöcke (14') entsprechende Anzahl von keilförmigen Nasen (34) aufweist, die auf die Distanzblöcke (14') ausgerichtet und in die Keilführungen (30) der Distanzblöcke (14') einführbar sind, so daß die Distanzblöcke (14') gegen die Kraft der zweiten Federn (29) von der Antriebswelle (8) fort aus dem Spalt zwischen dem Ringflansch (13) und dem Druckstück (15) bewegbar sind.

4. Haspel nach Anspruch 1,
**dadurch gekennzeichnet,**
daß als Distanzelement (14) ein Distanzring (14'') auf der Antriebswelle (8) zwischen dem Druckstück (15') und einem am Ringflansch (13') angeordneten Führungsring (36) drehbewegbar, in axialer Richtung fixiert gelagert ist und
daß der Führungsring (36) an seiner dem Druckstück (15') zugewandten Stirnseite vorzugsweise eine Verzahnung (37) aufweist, der eine entsprechende Gegenverzahnung (38) am Druckstück (15') gegenübersteht.

5. Haspel nach Anspruch 4,
**dadurch gekennzeichnet,**
daß eine Schalthülse (39) vorgesehen ist, die auf dem Führungsring (36) axial verschieblich geführt ist und die den Distanzring (14'') umgreift,
daß auf dem Mantel des Führungsrings (36) als Verdrehsicherung für die Schalthülse (39) vorzugsweise eine Längsverzahnung (40) angeordnet ist, die in eine entsprechende Innen-Längsverzahnung (41) der Schalthülse (39) eingreift,
daß die Schalthülse (39) in den Bereich, in dem sie den Distanzring (14'') umgreift, eine Innen-Schrägverzahnung (42) aufweist, in die Schrägverzahnung (43) am Umfang des Distanzrings (14'') eingreifen und
daß am Mantel der Schalthülse (39) ein konzentrischer Ring (47) einstückig angeformt ist.

6. Haspel nach einem der Ansprüche 1 bis 5,
**dadurch gekennzeichnet,**
daß die Spreiz/Entspreizvorrichtung (20) aus einem ortsfesten Rahmen (21, 21') besteht, der das Druckstück (15, 15') mit Abstand umgreift, in dem Spreiz/Entspreizzylinder (23, 23') geführt sind und an dem Stellzylinder (35, 35') zum In- bzw. Außerwirkstellungbringen der Distanzelemente (14) gehaltert sind.

7. Haspel nach Anspruch 6,
**dadurch gekennzeichnet,**
daß mindestens drei Spreiz/Entspreizzylinder (23, 23') vorgesehen sind, die den Rahmen (21, 21') durchgreifen,
daß die Spreiz/Entspreizzylinder (23, 23') mindestens zwei Nasen (24) aufweisen, die in Nute (25) des Rahmens (21, 21') geführt sind, und
daß die Spreiz/Entspreizzylinder (23, 23') über in den Nuten (25) angeordnete erste Federn (26) in eine Grundstellung bringbar sind.

8. Haspel nach Anspruch 7 wenn rüchbezogen auf Anspruch 3
**dadurch gekennzeichnet,**
daß mindestens zwei Stellzylinder (35) vorgesehen und auf den Anschlag (33) ausgerichtet sind,
daß die am mit dem Anschlag (33) versehenen Ring (32) angeordneten keilförmigen Nasen (34) von den Stellzylindern (35) in die Keilführung (30) bewegbar sind, und
daß die keilförmigen Nasen (34) nach Entlastung der Stellzylinder (35) durch im Ringflansch (13) angeordnete dritte Federn (31) in ihre Ausgangsstellung verschiebbar sind.

9. Haspel nach Anspruch 3,
**dadurch gekennzeichnet,**
daß der Anschlußflansch (5) und damit die Segmente (2) während des Wickelbetriebes von der Spannfeder (18) über den Stempel (6) und die Antriebswelle (8) einerseits und über das Druckstück (15), die Distanzblöcke (14') und die Haspelwelle (4) andererseits in Spreizstellung gehalten werden.

10. Haspel nach Anspruch 9,
**dadurch gekennzeichnet,**
daß zum Entspreizen des Haspels das Druckstück (15) mittels der Spreiz/Entspreizzylinder (23) gegen die Kraft der Spannfeder (18) vom Ringflansch (13) beabstandbar ist,
daß die Distanzblöcke (14') aus dem Spalt zwischen dem Ringflansch (13) und dem Druckstück (15) verschiebbar sind, und
daß nach Entspannen der Spreiz/Entspreizzylinder (23) der Haspeldorn mittels der Entspreizfeder (7) entspreizbar ist.

11. Haspel nach Anspruch 5,
**dadurch gekennzeichnet,**
daß mindestens zwei Stellzylinder (35') vorgesehen sind, die koaxial zur Antriebswelle (8) geführte Greifer (46) antreiben, und
daß die Greifer (46) den Ring (47) der Schalthülse (39) mit Spiel umgreifen.

12. Haspel nach Anspruch 11,
**dadurch gekennzeichnet,**
daß der Anschlußflansch (5) und damit die Segmente (2) während des Wickelbetriebes von der Spannfeder (18) über den Stempel (6) und die Antriebswelle (8) einerseits und über das Druckstück (15'), den Distanzring (14'') und die Haspelwelle (4) andererseits in Spreizstellung gehalten werden, wobei sich die Zähne (37, 38) des Distanzrings (14'') und des Druckstücks (15') gegenüberstehen.

13. Haspel nach Anspruch 12,
**dadurch gekennzeichnet,**
daß zum Entspreizen des Haspels das Druckstück (15') mittels der Spreiz/Entspreizzylinder (23') gegen die Kraft der Spannfeder (18) vom Distanzring (14'') beabstandbar ist,
daß der Distanzring (14'') von den Stellzylindern (35') über die Schalthülse (39) verdrehbewegbar ist, und
daß nach Entspannen der Spreiz/Entspreizzylinder (23') der Haspel mittels der Federn (7 und 18) entspreizbar ist, wobei die Zähne (37) des Distanzringes (14'') in Zahnlücken (38) des Druckstücks (15') und die Zähne (38) des Druckstücks (15') in Zahnlücken (37) des Distanzrings (14'') eintauchen.

## Claims

1. Coiler for rolled strip, the drum of which coiler comprises splayable segments (2), which bear by sliding surfaces (3), which are arranged in wedge shape, to be axially displaceable against wedge surfaces of a coiler shaft (4), which is constructed as hollow shaft and penetrated by a plunger (6), which is displaceable axially relative to the coiler shaft (4) and the free end of which is connected with the segments (2) by means of a connecting flange (5) for the transmission of the splaying/converging movement, wherein a converging spring (7) acting in the direction of convergence bears at one end against the connecting flange (5) and at the other end against the coiler shaft (4), as well as with a drive shaft (8), which is firmly connected with the plunger (6) and engages by an external spline toothing (10) into an internal spline toothing (9) of the coiler shaft (4), characterised thereby, that the coiler shaft (4) at its free end facing the drive shaft displays an annular flange (13, 13'), against which spacer elements (14) are layable, that a pressure member (15, 15'), which displays an annular attachment (16, 16'), is guided to be axially movable on the drive shaft (8) projecting out of the coiler shaft (4), that a splaying/converging device (20) is provided in fixed location in the space between the annular flange (13, 13') and the annular attachment (16, 16') at a spacing from the latter, that the pressure member (15, 15') is movable away from the annular flange (13, 13') against the force of a tensioning spring (18) and in a given case against the force of the converging spring (7) by means of the splaying/converging device (20), that the spacer elements (14) in the spaced-apart state are bringable into or out of operative setting and that, when the spacer elements (14) are brought into the operative setting, the pressure member (15, 15') after relief of the splaying/converging device (20) tightens the spacer elements (14) against the annular flange (13, 13') by means of the tensioning spring (18).

2. Coiler according to claim 1, characterised thereby, that at least three spacer blocks (14'), which are guided at the annular flange (13) perpendicularly to the drive shaft (8), are provided as spacer elements (14), that a retaining ring (27) with an annularly shaped counterbearing (28) is integrally arranged at the annular flange (13), that the spacer blocks (14') are biassed towards the drive shaft (8) by second springs (29) arranged between them and the retaining ring (27) and that wedge guides (30) are machined into the spacer blocks (14').

3. Coiler according to claim 2, characterised thereby, that a ring (32) provided with an abutment (33) is co-axially guided on the pressure member (15) and that the ring (32) displays a number of wedge-shaped lugs (34) in correspondence with the number of the spacer blocks (14'), which lugs are oriented towards the spacer blocks (14') and introducible into the wedge guides (30) of the spacer blocks (14') so that the spacer blocks (14') are movable out of the gap between the annular flange (13) and the pressure member (15) away from the drive shaft (8) against the force of the second springs (29).

4. Coiler according to claim 1, characterised thereby, that a spacer ring (14'') is borne to be rotationally movable and fixed in axial direction as spacer element (14) on the drive shaft (8) between the pressure member (15') and a guide ring (36) arranged at the annular flange (13') and that the guide ring (36) at its side facing the pressure member (15') preferably displays a toothing (37), which is opposite a corresponding countertoothing at the pressure member (15').

5. Coiler according to claim 4, characterised thereby, that a shift sleeve (39) is provided, which is guided to be axially displaceable on the guide ring (36) and encompasses the spacer ring (14''), that a longitudinal toothing (40), which engages into a corresponding internal longitudinal toothing (41) of the shift sleeve (39), is preferably arranged on the envelope of the guide ring (36) as protection against rotation for the shift sleeve (39), that the shift sleeve (39) in the region, in which it encompasses the spacer ring (14''), displays an internal helical toothing (42), into which engages the helical toothing (43) at the circumference of the spacer ring (14'') and that a concentric ring (47) is integrally shaped on at the envelope of the shift sleeve (39).

6. Coiler according to one of the claims 1 to 5, characterised thereby, that the splaying/converging device (20) consists of a fixedly located frame (21, 21'), which encompasses the pressure member (15, 15') at a spacing and in which splaying/converging cylinders (23, 23') are guided and retained at the setting cylinder (35, 35') for bringing the spacer elements (14) into and out of operative setting.

7. Coiler according to claim 6, characterised thereby, that at least three splaying/converging cylinders (23, 23') are provided, which engage through the frame (21, 21') that the splaying/converging cylinders (23, 23') display at least two lugs (24), which are guided in grooves (25) of the frame (21, 21') and that the splaying/converging cylinders (23, 23') are bringable into a basic setting by way of first springs (26) arranged in the grooves (25).

8. Coiler according to claim 7 when referred back to claim 3, characterised thereby, that at least two setting cylinders (35) are provided and oriented towards the abutment (33), that the wedge-shaped lugs (34), which are arranged at the ring (32) provided with the abutment (33), are movable by the setting cylinders (35) into the wedge guide (30) and that the wedge-shaped lugs (34) are, after relief of the setting cylinders (35), displaceable into their initial setting by third springs (31) arranged in the annular flange (13).

9. Coiler according to claim 3, characterised thereby, that the connecting flange (5) and thereby the segments (2) are retained in the splayed setting by the tensioning spring (18) by way of the plunger (6) and the drive shaft (8) on the one hand and by way of the pressure member (15), the spacer blocks (14') and the coiler shaft on the other hand during the coiling operation.

10. Coiler according to claim 9, characterised thereby, that for the converging of the coiler, the pressure member (15) is movable away from the annular flange (13) against the force of the tensioning spring (18) by means of the splaying/converging cylinders (23), that the spacer blocks (14') are movable out of the gap between the annular flange (13) and the pressure member (15) and that, after relief of the splaying/converging cylinders (23), the coiler mandrel is convergible by means of the converging spring (7).

11. Coiler according to claim 5, characterised thereby, that at least two setting cylinders (35') are provided, which drive grippers (46) guided co-axially with the drive shaft (8) and that the grippers (46) surround the ring (47) of the shift sleeve (39) with play.

12. Coiler according to claim 11, characterised thereby, that the connecting flange (5) and thereby the segments (2) are retained in the splayed setting by the tensioning spring (18) by way of the plunger (6) and the drive shaft (8) on the one hand and by way of the pressure member (15'), the spacer ring (14'') and the coiler shaft (4) on the other hand during the coiling operation, while the teeth (37, 38) of the spacer ring (14'') and the pressure member (15') stand one opposite the other.

13. Coiler according to claim 12, characterised thereby, that for the converging of the coiler, the pressure member (15') is movable away from the spacer ring (14'') against the force of the tensioning spring (18) by means of the splaying/converging cylinders (23'), that the spacer ring (14'') is rotationally movable by the setting cylinders (35') by way of the shift sleeve (39) and that, after relief of the splaying/converging cylinders (23'), the coiler mandrel is convergible by means of the springs (7 and 8), while the teeth (37) of the spacer ring (14'') enter into tooth gaps (38) of the pressure member (15') and the teeth (38) of the pressure member (15') enter into tooth gaps (37) of the spacer ring (14'').

## Revendications

1. Dévidoir pour rubans laminés dont le tambour présente des segments (2) susceptibles d'être écartés qui s'appuient de façon axialement déplaçable par des surfaces de coulissement (3) agencées en forme de coin contre les surfaces de coin d'un arbre de dévidoir (4) réalisé en tant qu'arbre creux qui est traversé par un poussoir (6) susceptible d'être déplacé axialement par rapport à l'arbre de dévidoir (4), poussoir dont l'extrémité libre est reliée aux segments (2) au moyen d'une bride de raccordement (5) pour la transmission du mouvement d'écartement/relâchement, un ressort de relâchement qui agit dans la direction du relâchement s'appuyant d'une part contre la bride de raccordement (5) et d'autre part contre l'arbre de dévidoir (4), et comprenant un arbre menant (8) fermement relié au poussoir (6) et s'engrenant au moyen d'une denture extérieure à coins multiples (10) dans une denture intérieure à coins multiples (9) de l'arbre de dévidoir (4),
caractérisé en ce que
l'arbre de dévidoir (4) présente sur son extrémité libre orientée vers l'arbre menant une bride annulaire (13, 13') contre laquelle peuvent être posés des éléments d'écartement (14),
en ce que sur l'arbre menant (8) sortant de l'arbre de dévidoir (4) est guidé de façon axialement déplaçable un élément de pression (15, 15') qui présente un talon annulaire (16, 16'),
en ce que dans l'espace entre la bride annulaire (13, 13') et le talon annulaire (16, 16'), et à distance de celui-ci est prévu un dispositif d'écartement/relâchement (20) fixe en position,
en ce qu'au moyen du dispositif d'écartement/relâchement (20) l'élément de pression (15, 15') peut être espacé de la bride annulaire (13, 13') contre la force d'un ressort de tension (18) et, le cas échéant, contre la force du ressort de relâchement (7),
en ce que dans la position espacée les éléments d'écartement (14) peuvent être amenés dans une position active ou hors de celle-ci, et
en ce que lorsque les éléments d'écartement (14) sont amenés dans une position active après la décharge du dispositif d'écartement/relâchement, l'élément de pression (15, 15') repousse les éléments d'écartement (14) contre la bride annulaire (13, 13') au moyen du ressort de tension (18).

2. Dévidoir selon la revendication 1, caractérisé en ce qu'il est prévu en tant qu'éléments d'écartement (14) au moins trois blocs d'écartement (14') qui sont guidés sur la bride annulaire (13) perpendiculairement par rapport à l'arbre menant (8),
en ce que sur la bride annulaire (13) est agencée en une seule pièce une bague de support (27) avec un appui (28) réalisé en forme d'anneau,
en ce que les blocs d'écartement (14') sont précontraints contre l'arbre menant (8) via de seconds ressorts (29) agencés entre ceux-ci et la bague de support (27), et
en ce que des guidages à coins (30) sont ménagés dans les blocs d'écartement (14').

3. Dévidoir selon la revendication 2, caractérisé en ce qu'une bague (32) pourvue d'une butée (33) est guidée coaxialement sur l'élément de pression (15), et
en ce que la bague (32) présente un certain nombre de cames (34) en forme de coin correspondant au nombre des blocs d'écartement (14'), cames (34) qui sont alignées sur les blocs d'écartement (14') et qui peuvent être introduites dans les guidages à coins (30) des blocs d'écartement (14'), de sorte que les blocs d'écartement (14') peuvent être déplacés contre la force des seconds ressorts (29) en éloignement de l'arbre menant (8) et hors de la fente entre la bride annulaire (13) et l'élément de pression (15).

4. Dévidoir selon la revendication 1, caractérisé en ce qu'on prévoit en tant qu'élément d'écartement (14) une bague d'écartement (14'') qui est montée de façon déplaçable en rotation et fixe en direction axiale sur l'arbre menant (8) entre l'élément de pression (15') et une bague de guidage (36) agencée sur la bride annulaire (13'), et
en ce que la bague de guidage (36) présente sur sa face frontale orientée vers l'élément de pression (15') de préférence une denture (37) qui se trouve en face d'une contre-denture (38) correspondante sur l'élément de pression (15').

5. Dévidoir selon la revendication 4, caractérisé en ce qu'il est prévu une douille de commutation (39) qui est guidée de façon axialement déplaçable sur la bague de guidage (36) et qui entoure la bague d'écartement (14''),
en ce que sur le manteau de la bague de guidage (36) est agencée en tant que moyen anti-rotation pour la douille de commutation (39) de préférence une denture longitudinale (40) qui s'engrène dans une denture intérieure longitudinale (41) correspondante de la douille de commutation (39),
en ce que la douille de commutation (39) présente dans la région où elle entoure la bague d'écartement (14'') une denture intérieure hélicoïdale (42) qui s'engrène dans la denture hélicoïdale (43) sur la périphérie de la bague d'écartement (14''), et
en ce que sur le manteau de la douille de commutation (39) est formée en une seule pièce une bague concentrique (47).

6. Dévidoir selon l'une quelconque des revendications 1 à 5, caractérisé en ce que le dispositif d'écartement/relâchement (20) est constitué d'un cadre (21, 21') fixe en position qui entoure à distance l'élément de pression (15, 15') dans lequel sont guidés des cylindres d'écartement/relâchement (23, 23') et sur lequel sont maintenus des cylindres de réglage (35, 35') pour amener les éléments d'écartement (14) dans une position active et inactive.

7. Dévidoir selon la revendication 6, caractérisé en ce qu'il est prévu au moins trois cylindres d'écartement/relâchement (23, 23') qui traversent le cadre (21, 21'),
en ce que les cylindres d'écartement/relâchement (23, 23') présentent au moins deux cames (24) qui sont guidées dans des gorges (25) du cadre (21, 21'), et
en ce que les cylindres d'écartement/relâchement (23, 23') peuvent être amenés dans une position de base par l'intermédiaire de premiers ressorts (26) agencés dans les gorges (25).

8. Dévidoir selon la revendication 7 prise en dépendance de la revendication 3, caractérisé en ce qu'il est prévu au moins deux cylindres de réglage (35) alignés sur la butée (33),
en ce que les cames (34) en forme de coin agencées sur la bague (32) pourvue de la butée (33) peuvent être déplacées par les cylindres de réglage (35) dans le guidage à coins (30), et
en ce que les cames (34) en forme de coin peuvent être déplacées après décharge des cylindres de réglage (35) dans leur position de départ par des troisièmes ressorts (31) agencés dans la bride annulaire (13).

9. Dévidoir selon la revendication 3, caractérisé en ce que la bride de raccordement (5) et ainsi les segments (2) sont maintenus pendant le fonctionnement en bobinage en position d'écartement par le ressort de tension (18) d'une part via le poussoir (6) et l'arbre menant (8), et d'autre part via l'élément de pression (15), les blocs d'écartement (14') et l'arbre de dévidoir (4).

10. Dévidoir selon la revendication 9, caractérisé en ce que pour le relâchement du dévidoir l'élément de pression (15) peut être espacé de la bride annulaire (13) contre la force du ressort de tension (18) au moyen des cylindres d'écartement/relâchement (23),
en ce que les blocs d'écartement (14') peuvent être déplacés hors de la fente entre la bride annulaire (13) et l'élément de pression (15), et
qu'après relâchement des cylindres d'écartement/relâchement (23) la broche du dévidoir peut être relâchée au moyen du ressort de relâchement (7).

11. Dévidoir selon la revendication 5, caractérisé en ce qu'il est prévu au moins deux cylindres de réglage (35') qui entraînent des crampons (46) guidés coaxialement par rapport à l'arbre menant (8), et
en ce que les crampons (46) entourent avec jeu la bague (47) de la douille de commutation (39).

12. Dévidoir selon la revendication 11, caractérisé en ce que la bride de raccordement (5) et ainsi les segments (2) sont maintenus pendant le fonctionnement de bobinage en position d'écartement par le ressort de tension (18), d'une part via le poussoir (6) et l'arbre menant (8), et d'autre part via l'élément de pression (15'), la bague d'écartement (14'') et l'arbre de dévidoir (4), les dents (37, 38) de la bague d'écartement (14'') se trouvant en face de celles de l'élément de pression (15').

13. Dévidoir selon la revendication 12, caractérisé en ce que pour le relâchement du dévidoir l'élément de pression (15') peut être espacé de la bague d'écartement (14'') contre la force du ressort de tension (18) au moyen des cylindres d'écartement/relâchement (23'),
en ce que la bague d'écartement (14'') peut être déplacée en rotation par les cylindres de réglage (35') via la douille de commutation (39), et
en ce qu'après relâchement des cylindres d'écartement/relâchement (23') le dévidoir peut être relâché au moyen des ressorts (7 et 18), les dents (37) de la bague d'écartement (14'') s'engageant dans des intervalles interdentaires (38) de l'élément de pression (15') et les dents (38) de l'élément de pression (15') s'engageant dans des intervalles interdentaires (37) de la bague d'écartement (14'').
